# FASCICULE DE BREVET EUROPEEN

(11) **EP 0 879 189 B1**
(45) Date de publication et mention de la délivrance du brevet: **28.07.1999**
(21) Numéro de dépôt: 97902399.1
(22) Date de dépôt: 29.01.1997
(51) Int. Cl.: B65D 75/54

(54) **ENVELOPPE DESTINEE A L'EMBALLAGE D'AU MOINS UN OBJET, DU TYPE CONSTITUE PAR UN MANCHON EN MATIERE PLASTIQUE THERMORETRACTABLE**
EINE AUS EINER HITZESCHRUMPFENDEN PLASTIKHÜLLE BESTEHENDE UMHÜLLUNG ZUM VERPACKEN ZUMINDEST EINES OBJEKTS
WRAPPER CONSISTING OF A HEAT-SHRINKABLE PLASTIC SLEEVE FOR PACKAGING AT LEAST ONE OBJECT

(30) Priorité: 02.02.1996 FR 9601286
(43) Date de publication de la demande: 25.11.1998
(73) Titulaire: SLEEVER INTERNATIONAL COMPANY, F-91420 Morangis (FR)
(72) Inventeur: FRESNEL, Eric, F-75007 Paris (FR)
(74) Mandataire: Jaunez, Xavier
(86) Numéro de dépôt international: FR9700174
(87) Numéro de publication internationale: WO9728062

(56) Documents cités:
- FR-A- 2 698 851
- GB-A- 100 178

## Description

L'invention concerne l'emballage d'objets, et en particulier le conditionnement de produits de consommation tels que les produits alimentaires, chimiques, cosmétiques, ou pharmaceutiques, au moyen d'une enveloppe constituée par un manchon en matière plastique thermorétractable.

De tels manchons thermorétractés sur un ou plusieurs objets à emballer sont aujourd'hui largement utilisés comme supports d'informations destinées au consommateur ou à l'utilisateur, ou encore d'informations d'ordre purement commercial. Ils peuvent aussi servir à assurer l'immobilisation relative des moyens d'ouverture et de fermeture (lorsque l'objet est un contenant). Dans le cas de plusieurs objets, ces manchons assurent simultanément le maintien des objets et leur positionnement relatif.

On connaît également des enveloppes du type précité, présentant un rabat complémentaire.

Le document FR-A-2.698.851 de la demanderesse décrit ainsi une enveloppe constituée par un manchon comportant un rabat complémentaire s'étendant extérieurement par superposition sur la portion principale du manchon, ledit rabat étant relié au niveau de ses extrémités latérales à ladite portion principale par deux lignes de soudure parallèles agencées selon des génératrices du manchon.

Le rabat complémentaire d'une telle enveloppe connue est en principe prévu pour être amovible, et il sert alors à délivrer des informations spécifiques supplémentaires qui sont présentes sur le rabat lui-même, ou encore sur une notice explicative disposée dans la pochette que forme le rabat détachable avec la portion principale du manchon. Les deux lignes de soudure qui délimitent la longueur de ce rabat complémentaire sont alors relativement éloignées l'une de l'autre de façon à disposer d'un emplacement suffisant (en général un tiers à un quart de la circonférence du manchon).

L'invention a pour but d'adapter cette technologie de manchon thermorétractable à rabat complémentaire pour résoudre le problème du maintien d'au moins un accessoire allongé, par exemple une longueur de tube, associé à l'objet ou aux objets emballés.

Ce problème peut se poser dans des domaines d'application très variés. Dans le domaine industriel, on peut par exemple citer le cas d'une pipette de distribution associée à un conteneur-distributeur d'huile ou de lubrifiant, notamment en aérosol, ou encore le cas d'un embout tubulaire pour distributeur de produit cosmétique. Dans le domaine alimentaire, on peut par exemple citer le cas d'une paille servant à consommer une boisson stockée dans un contenant.

Les solutions déjà proposées pour résoudre ce problème sont en général rudimentaires : l'accessoire est souvent maintenu sur l'objet par un simple ruban adhésif qui est enlevé à la première utilisation. Outre l'esthétique discutable et le maintien incertain de l'accessoire, on ne peut remettre en place l'accessoire après utilisation, sauf à utiliser à nouveau un ruban adhésif. Dans le domaine alimentaire, on a proposé d'enfermer une paille dans un sachet qui est ensuite collé sur l'objet ou son emballage, ou encore de coincer cette paille entre la surface extérieure de l'objet et une enveloppe en matière plastique qui est thermorétractée sur ledit objet.

On peut également citer le document GB-A-100.178, qui illustre une étiquette en cellophane, dont une extrémité est enroulée sur elle-même pour former un compartiment cylindrique permettant d'insérer le manche d'un pinceau ou autre accessoire analogue. Un tel enseignement ne peut toutefois être transposé pour les manchons en matière plastique thermorétractable, car la rétraction du manchon déformerait la portion enroulée sur elle-même au point d'empêcher toute formation de logement.

L'invention a pour objet de résoudre le problème précité, en concevant une enveloppe unitaire supprimant les inconvénients ci-dessus relatifs au maintien et/ou au replacement du ou des accessoires allongés.

Il s'agit plus particulièrement d'une enveloppe destinée à l'emballage d'au moins un objet, du type constitué par un manchon en matière plastique thermo-rétractable apte à entourer étroitement par une portion principale au moins une partie de l'objet en cas d'objet unique, ou du groupe d'objets en cas de pluralité d'objets, ledit manchon comportant en outre un rabat complémentaire s'étendant extérieurement par superposition en étant relié au niveau de ses extrémités latérales à la portion principale du manchon par deux lignes de soudure parallèles agencées selon des génératrices du manchon, caractérisée en ce que les deux lignes de soudure sont rapprochées de façon que le rabat complémentaire délimite avec la paroi en regard de la portion principale du manchon un logement étroit destiné à recevoir au moins un accessoire allongé, et le rabat complémentaire présente en outre au moins une découpe définissant le contour d'une languette de préhension dont les bords latéraux s'étendent en direction d'un bord libre supérieur ou inférieur dudit rabat, pour permettre de détacher le volet obtenu par déchirure de la portion concernée dudit rabat réalisée en tirant la languette associée.

Ainsi, lorsque l'emballage est équipé de son ou ses accessoires allongés, et qu'il est rétracté sur l'objet, il suffit de détacher le ou les deux volets pour accéder à une ou aux deux extrémités de l'accessoire ou de chaque accessoire logé dans le compartiment étroit associé. L'accessoire ou chaque accessoire allongé peut être alors aisément saisi, et, si le mode d'utilisation concerné s'y prête, ledit ou lesdits accessoires peuvent être replacés dans leur logement.

De préférence, les bords latéraux de la ou de chaque languette de préhension se prolongent chacun par une ligne de piqûres ou analogues s'étendant sensiblement parallèlement aux lignes de soudure et jusqu'au bord libre concerné du rabat complémentaire. Le ou les volets sont alors aisés à détacher en tirant sur la languette de préhension associée. En particulier, la ou chaque découpe pourra présenter un contour incurvé, en U, ou en V.

Il est par ailleurs intéressant de prévoir que le rabat complémentaire présente une bande rapportée de renfort s'étendant parallèlement aux lignes de soudure, dans laquelle est pratiquée au moins en partie la ou chaque découpe définissant une languette de préhension.

La ou chaque découpe peut alors s'étendre en totalité dans la largeur de la bande de renfort, ou en partie seulement, auquel cas l'un au moins des bords latéraux de la languette s'étend au-delà de la largeur de ladite bande de renfort.

De préférence, la bande de renfort s'étend sur toute la hauteur du manchon, et elle est disposée contre la face interne du rabat complémentaire.

Il est également intéressant que cette bande de renfort soit réalisée en matière plastique, à partir d'un film mono-orienté selon une direction déterminée, ladite bande étant obtenue de telle façon que sa direction longitudinale soit parallèle à cette direction déterminée. Ainsi, on parvient à supprimer presque totalement le retrait circonférentiel à la rétraction pour la paroi du rabat complémentaire, sans interférer avec la rétraction de la paroi principale du manchon.

Conformément à une caractéristique particulière, le rabat complémentaire présente deux découpes pour permettre de détacher un volet supérieur et un volet inférieur, lesdites découpes délimitant entre elles une portion centrale dudit rabat qui sert à maintenir de façon amovible l'accessoire allongé.

L'invention concerne également une enveloppe présentant l'une au moins des caractéristiques précitées, et qui est équipée de son ou ses accessoires allongés reçus dans le logement étroit associé, ladite enveloppe étant remarquable en ce que le rabat complémentaire présente une découpe supplémentaire s'étendant selon une direction circonférentielle du manchon, ladite découpe étant disposée à une distance prédéterminée du bord libre concerné dudit rabat entre ledit bord libre et la découpe définissant une languette de préhension, et le ou les accessoires allongés sont également tronçonnés en regard de cette découpe supplémentaire de façon que l'extrémité coupée dudit ou desdits accessoires soit enlevée lorsque le volet correspondant est détaché.

En particulier alors, la découpe supplémentaire s'étend entre les deux lignes de piqûres ou analogues, de préférence sans aller jusqu'à celles-ci.

L'invention concerne enfin une enveloppe présentant l'une au moins des caractéristiques précitées, qui est équipée de son ou ses accessoires allongés reçus dans le logement étroit associé, et dont le ou les volets correspondants sont détachés.

D'autres caractéristiques et avantages de l'invention apparaîtront plus clairement à la lumière de la description qui va suivre et des dessins annexés, concernant des modes de réalisation particuliers, en référence aux figures où :
- la figure 1 illustre en perspective un contenant-distributeur emballé avec une enveloppe selon l'invention, équipée d'un accessoire allongé qui est ici une pipette de distribution, et dont le rabat complémentaire présente deux languettes de préhension (encore en place sur la figure 1) servant à détacher un volet supérieur et un volet inférieur;
- les figures 2 et 3 sont des vues partielles en plan, illustrant à plus grande échelle la zone de la languette supérieure, ainsi que la bande de maintien également prévue pour renforcer la paroi du rabat complémentaire, selon deux agencements différents ;
- les figures 4 et 5 illustrent la séparation progressive des deux volets pour l'ensemble de la figure 1, par déchirure de la zone concernée du rabat complémentaire jusqu'à la séparation de ces volets ;
- la figure 6 est une vue en bout de l'enveloppe des figures 1 à 5 déjà mise en forme, équipée, de sa pipette de distribution, avant sa mise en place sur le contenant-distributeur et sa thermorétraction sur celui-ci;
- la figure 7 est une vue en plan de la surface intérieure développée de cette même enveloppe ;
- les figures 8 et 9 sont deux vues partielles illustrant une variante de l'enveloppe précédente, dans laquelle une découpe supplémentaire s'étendant selon une direction circonférentielle est prévue entre les deux lignes de piqûres associées à la languette supérieure, respectivement avant et après enlèvement du volet associé;
- les figures 10 et 11 sont des vues en élévation et de dessus d'un groupe de deux contenants emballés avec une enveloppe conforme à l'invention, ladite enveloppe étant ici à deux compartiments ;
- la figure 12 est une vue en bout de l'enveloppe des figures 10 et 11 déjà conformée, équipée de son accessoire allongé, avant sa mise en place sur les deux contenants et sa thermorétraction sur ceux-ci ;
- la figure 13 est une vue en plan de la surface intérieure développée de l'enveloppe des figures 10 à 12.

La figure 1 illustre un objet 1 emballé avec une enveloppe selon l'invention notée 100. En l'espèce, le contenant 1 est un contenant-distributeur du type de ceux couramment utilisés pour la distribution d'huile ou de liquide lubrifiant, notamment par pulvérisation. Le contenant 1 comporte ainsi un corps 2 et une valve supérieure de distribution 3, laquelle valve présente un embout de fixation 4 permettant de monter une pipette de distribution se présentant sous la forme d'un tube allongé de faible section intérieure. Sur la figure 1, on a illustré en traits mixtes la pipette de distribution, référencée 10, dans sa position montée sur l'embout associé de la valve de distribution, ladite pipette étant représentée intégrée à l'enveloppe d'emballage 100 ainsi que cela sera décrit plus en détail ci-après. L'enveloppe d'emballage 100 équipée de sa pipette de distribution 10 (constituant l'accessoire allongé précité) entoure étroitement le corps du contenant 1 par suite d'une thermorétraction sur celui-ci. On pourra naturellement prévoir que l'enveloppe d'emballage est équipée de plusieurs pipettes reçues dans le logement étroit associé. Un tel contenant est bien entendu donné à titre d'exemple, afin d'illustrer un cas particulier d'objets à emballer à l'aide d'une enveloppe conforme à l'invention.

L'enveloppe 100 est constituée par un manchon en matière plastique thermorétractable, et comporte une portion principale 101 entourant étroitement le corps du contenant 1, ainsi qu'un rabat complémentaire 103 s'étendant extérieurement par superposition en étant relié au niveau de ses deux extrémités latérales à la portion principale 101 du manchon, par deux lignes de soudure parallèles 102, 105 agencées selon des génératrices du manchon.

En l'espèce, et contrairement aux enveloppes du type précité déjà connu, les deux lignes de soudure 102, 105 sont rapprochées l'une de l'autre de façon que le rabat complémentaire 103 délimite avec la paroi en regard de la portion principale 101 du manchon un logement étroit 104 destiné à recevoir au moins un accessoire allongé constitué ici par la pipette de distribution 10. Le rabat complémentaire 103 est donc d'une largeur considérablement plus faible que celle des rabats des enveloppes connues qui ont pour fonction de supporter des informations et/ou de contenir une notice à laquelle on accède en détachant au moins une partie du rabat complémentaire.

Le rabat complémentaire 103 présente en outre au moins une découpe 110 définissant le contour d'une languette de préhension 111 dont les bords latéraux s'étendent en direction d'un bord libre supérieur ou inférieur dudit rabat, pour permettre de détacher le volet 115 obtenu par déchirure de la portion concernée dudit rabat réalisée en tirant la languette associée 111.

En l'espèce, le rabat complémentaire 103 présente deux découpes 110 pour permettre de détacher un volet supérieur et un volet inférieur. Ceci permet, en détachant les deux volets 115, d'accéder aux deux extrémités de la ou de chaque pipette de distribution 10. Il va de soi que l'on pourrait ne prévoir qu'une seule découpe, soit supérieure, soit inférieure, selon les besoins d'accéder à une seule extrémité seulement de l'accessoire ou de chaque accessoire allongé.

Le volet supérieur ou inférieur est ici bordé par les deux lignes de soudure 102, 105, de sorte que la traction exercée sur la languette de préhension associée 111 permet de déchirer de façon naturelle la paroi du rabat complémentaire 103 selon un tracé sensiblement parallèle aux lignes de soudure, jusqu'au bord supérieur ou inférieur du manchon. Il est toutefois intéressant de prévoir que les bords latéraux de la ou de chaque languette de préhension 111 se prolongent chacun par une ligne de piqûres ou analogues 114 s'étendant sensiblement parallèlement aux lignes de soudure 102, 105 et jusqu'au bord libre concerné du rabat complémentaire 103, c'est-à-dire soit le bord libre supérieur noté 116, soit le bord libre inférieur noté 117. L'expression "ligne de piqûres" utilisée ici englobe tous types de perforations ou micro-perforations servant à faciliter la déchirure d'une paroi selon un profil prédéterminé. La ou chaque découpe 110 pourra en outre présenter un contour incurvé ou en U.

La figure 2 qui illustre à plus grande échelle la zone de la languette supérieure permet de mieux distinguer l'agencement d'une découpe 110, qui se prolonge par deux lignes de piqûres ou analogues 114 s'étendant selon deux génératrices du manchon. La découpe 110 comporte ainsi une portion principale centrale 112 se terminant par deux bords latéraux 113 disposées dans une direction sensiblement parallèle aux lignes de soudure de l'enveloppe. Ces bords latéraux 113 se prolongent chacun par une ligne piqûres ou analogues 114 qui s'étend jusqu'au bord libre concerné du rabat complémentaire 103, c'est-à-dire pour la figure 2 le bord libre supérieur 116.

Par ailleurs, le rabat complémentaire 103 présente ici une bande rapportée de renfort 106 s'étendant parallèlement aux lignes de soudure 102, 105, dans laquelle est pratiquée au moins en partie la ou chaque découpe 110 définissant une languette de préhension. Cette bande de renfort 106, qui s'étend ici sur toute la hauteur du manchon et est disposée contre la face interne du rabat complémentaire 103, permet de renforcer la paroi extérieure du logement étroit 104 servant à recevoir l'accessoire allongé 10. La notion de renfort présente ici une double consonance : il s'agit d'une part de résister aux efforts subis par les parois de l'enveloppe lors de la rétraction, et se traduisant par un rétrécissement circonférentiel. Grâce à la bande de renfort 106, on parvient pratiquement à figer la largeur du rabat complémentaire en bloquant la rétraction circonférentielle de cette paroi, bien entendu sans interférer avec la libre rétraction circonférentielle de la paroi interne du manchon lors de la thermorétraction de l'enveloppe sur l'objet emballé. Le fait de prévoir que la bande de renfort 106 s'étend sur toute la hauteur du manchon rend la fabrication de l'enveloppe selon l'invention totalement compatible avec les techniques modernes de fabrication en continu et à grande vitesse, dans la mesure où chaque enveloppe sera découpée à partir d'un tronçon continu de gaine, la bande de renfort étant alors un ruban continu qui s'étend selon une génératrice de ladite gaine. La bande de renfort 106 pourrait en variante être disposée contre la face externe du rabat complémentaire 103, mais la disposition contre la face interne présente l'avantage de laisser une paroi externe lisse pour le rabat complémentaire. De préférence, la bande de renfort 106 sera réalisée en matière plastique, à partir d'un film mono-orienté selon une direction déterminée, ladite bande étant obtenue de telle façon que sa direction longitudinale soit parallèle à cette direction déterminée. On est ainsi assuré que la bande de renfort 106 ne présentera pratiquement aucune rétraction selon la direction circonférentielle de l'enveloppe, c'est-à-dire selon la largeur de la bande de renfort.

La présence de la bande de renfort 106 présente en outre l'avantage de faciliter l'obtention d'une découpe 110 parfaitement nette visant à former la ou les deux languettes de préhension, ce qui est important dans la mesure ou la ou les découpes peuvent être réalisées soit sur l'enveloppe à plat soit sur cette enveloppe déjà conformée, c'est-à-dire après réalisation des deux lignes parallèles de soudure, mais dans tous les cas avant la thermorétraction de ladite enveloppe sur l'objet emballé. La bande de renfort 106 pourra par exemple être réalisée en polyéthylène, polypropylène, ou polyéthylène téréphtalate. De préférence, le film constitutif du manchon sera égale-ment mono-orienté selon une direction transversale, de sorte que l'on utilise ainsi de façon élégante l'allongement de la chaîne moléculaire du film résultant de la mono-orientation pour faciliter la déchirure qui s'effectue dans la direction d'orientation du film, de sorte que la formation d'un ou plusieurs volets en est facilitée. Par contre la bande de renfort conserve quant à elle toute sa rigidité.

Sur la figure 2, la découpe 110 s'étend en totalité dans la largeur de la bande de renfort 106. Autrement dit, les deux lignes de piqûres 114 concernent également la bande de renfort 106. Par suite, la bande de renfort 106 présente exactement le même motif de découpe et de lignes de piqûres que ce qui est prévu pour la paroi correspondante du rabat complémentaire 103. Ainsi, lorsque l'on détache le volet concerné, toute la paroi du rabat complémentaire est détachée, afin de donner l'accès désiré à l'extrémité de l'accessoire ou de chaque accessoire allongé. En variante, on pourra prévoir que la ou chaque découpe s'étend en partie dans la largeur de la bande de renfort 106, auquel cas l'un au moins des bords latéraux de la languette associée 111 s'étend au-delà de la largeur de ladite bande de renfort.

La figure 3 illustre une telle variante, où les deux bords latéraux 113 ainsi que les lignes de piqûres 114 qui les prolongent jusqu'au bord supérieur 116 du manchon, sont situés au-delà de la largeur de la bande de renfort 106. On pourra naturellement prévoir un agencement intermédiaire, selon lequel un seul bord latéral de la languette et sa ligne de piqûres associée s'étendent dans la largeur de renfort 106 (variante non représentée ici).

Il est ainsi possible de détacher au moins un volet 115 (ici deux volets dans la mesure où l'enveloppe présente une découpe supérieure et une découpe inférieure) obtenu par déchirure de la portion concernée du rabat 103, laquelle déchirure est réalisée en tirant la languette associée 111.

Sur la figure 4, on a commencé à tirer les deux languettes 111, respectivement vers le haut et vers le bas, et à réaliser une partie de la déchirure des portions concernées du rabat complémentaire 103, les lignes de déchirures suivant en l'espèce les lignes de piqûres 114 associées.

Sur la figure 5, les deux volets 115 ont été complètement dégagés par déchirure de la paroi du rabat jusqu'au bord libre correspondant du manchon, ce qui permet d'accéder aux deux extrémités de l'accessoire allongé 10 ici unique, disposé dans son logement associé 104. Ainsi, même avec une languette de préhension unique, et un volet unique détaché, il est possible d'accéder à une extrémité de l'accessoire, pour le saisir, puis, après utilisation, de le replacer dans son logement étroit associé 104. En cas de double découpe, il conviendra de veiller à ce que ces deux découpes 110 délimitent entre elles une portion centrale du rabat complémentaire 103 dont la hauteur est suffisante pour maintenir correctement l'accessoire allongé 10, ce maintien étant compatible avec une parfaite amovibilité dudit accessoire allongé.

L'invention englobe aussi une telle enveloppe déjà équipée de son ou ses accessoires allongés reçus dans le logement étroit associé, et dont le ou les volets correspondants sont détachés.

La vue en bout de la figure 6 permet de distinguer l'enveloppe 100, avec ses deux lignes de soudure 102, 105 et son rabat complémentaire 103 garni intérieurement de la bande de renfort 106. On distingue également la pipette de distribution 10, ici unique, logée dans son compartiment étroit 104, entre la paroi principale 101 du manchon et la face interne de la bande de renfort 106.

La vue en plan de la figure 7, montrant la surface intérieure développée de l'enveloppe 100 précitée, permet de distinguer d'une part la portion principale 101 avec ses deux zones, notées A, A' associées à la ligne de soudure 102, et ses deux zones, notées C, C', associées à la ligne de soudure 105. On distingue également le rabat complémentaire 103, qui présente une zone terminale C' associée à la zone précitée C pour former la ligne de soudure 105. Ainsi que cela est aisé à comprendre, lorsque l'enveloppe 100 est conformée, les zones A et A' sont superposées pour former la ligne de soudure 102, et les zones C et C' sont superposées pour former la ligne de soudure 105. On distingue également la ligne de renfort 106, dans laquelle est pratiquée une double découpe 110 supérieure et inférieure, dont chacune se prolonge par deux lignes de piqûres 114 s'étendant jusqu'au bord libre concerné du manchon.

Sur la figure 7, les zones A' et C' sont représentées avec des hachures simples pour indiquer que ces zones sont sur la face intérieure de la paroi, alors que les zones A et C sont représentées avec des hachures croisées pour indiquer que ces zones sont derrière la paroi de l'enveloppe et donc vues par transparence.

Dans les modes de réalisation qui viennent d'être décrits, l'accessoire allongé 10, en l'espèce une pipette de distribution, présente une longueur qui correspond à la hauteur du manchon.

Toutefois, dans certaines applications, il peut s'avérer que la longueur de l'accessoire ou de chaque accessoire allongé soit trop grande par rapport à la longueur désirée ou nécessaire pour assurer sa fonction. On pourrait bien entendu imaginer la mise en place d'au moins une pipette prédécoupée à la longueur, à l'intérieur du logement étroit associé ménagé dans l'enveloppe selon l'invention. Toutefois, une telle mise en place serait incompatible avec une fabrication industrielle et automatisée. Pour surmonter cette difficulté, on a prévu de modifier légèrement l'enveloppe précédemment décrite, et cette variante est illustrée aux figures 8 et 9 pour le volet supérieur.

Ainsi que cela est visible sur la figure 8, l'enveloppe équipée de son ou ses accessoires allongés 10 reçus dans le logement étroit associé 104 possède un rabat complémentaire 103 qui présente la même découpe 110 et les mêmes lignes de piqûres 114 que précédemment, mais qui présente en outre une découpe supplémentaire 118 s'étendant selon une direction circonférentielle du manchon. Cette découpe supplémentaire 118 est disposée à une distance prédéterminée du bord libre concerné du rabat, entre ledit bord libre et la découpe 110 définissant la languette de préhension 111. On notera que cette découpe supplémentaire 118 s'étend entre les deux lignes de piqûres ou analogues 114, ici sans aller jusqu'à celles-ci. Cette découpe supplémentaire 118 est de préférence réalisée lorsque la ou les pipettes de distribution sont déjà en place dans leur logement étroit, de sorte que cette ou ces pipettes ou accessoires allongés 10 sont également tronçonnés en regard de la découpe supplémentaire 118, de façon que l'extrémité coupée dudit ou desdits accessoires soit enlevée lorsque le volet correspondant 115 est détaché. Après enlèvement du volet 115, on réalise en même temps un enlèvement de l'extrémité coupée 10' de la ou chaque pipette 10, et un accès à l'extrémité restante, comme cela est illustré sur la figure 9. Par un positionnement judicieux d'une telle découpe supplémentaire 118 prévue à la fois au niveau inférieur et au niveau supérieur du rabat complémentaire 103, on peut ainsi obtenir la longueur de pipette désirée, tout en ayant, pour la fabrication, une longueur de pipette identique à la hauteur du manchon, ce qui permet de conserver les avantages précités de la fabrication automatique, en évitant ainsi des manipulations fastidieuses de mise en place de l'accessoire ou des accessoires allongés.

L'invention s'applique non seulement à l'emballage d'un objet unique, comme cela vient d'être décrit, mais aussi à l'emballage d'un groupe d'objets au moyen d'un manchon à plusieurs compartiments, en particulier à un manchon réalisé conformément au document FR-A-2.637.866 de la demanderesse. Ce document décrit un certain nombre de manchons à plusieurs compartiments, et en particulier, un manchon du type illustré aux figures 10 à 13 pour l'organisation de ces deux compartiments.

Les figures 10 à 13 illustrent ainsi une enveloppe 200 conforme à l'invention, servant à emballer un groupe de deux contenants 11, 12. Pour alléger la description, les parties identiques ou homologues de l'enveloppe 100 précédemment décrite seront affectées des mêmes références augmentées de cent, et ne feront donc pas l'objet d'une nouvelle description.

S'agissant d'un manchon à deux compartiments, il est prévu une deuxième ligne de soudure 208, agencée à distance de la première ligne de soudure 202, de façon à définir une membrane intermédiaire 209. La ligne 208 est naturellement parallèle à la ligne 202, et les figures 11 et 12 permettent de mieux appréhender la forme prise par cette enveloppe 200, respectivement déposée et rétractée sur les deux objets 11, 12, avant d'être enfilée sur ces deux objets.

La vue développée de la figure 13 permet de mieux distinguer les zones B, B' associées à la conformation de la deuxième ligne de soudure 208. On retrouve par ailleurs les zones A, A' associées à la ligne de soudure 202, et les zones C, C' associées à la ligne de soudure 205, comme pour le manchon précédent enveloppant un objet unique. Pour le reste, l'organisation du rabat complémentaire 203, avec ses deux découpes 210 définissant chacune le contour d'une languette de préhension 211, est identique à ce qui a été précédemment décrit pour l'enveloppe 100. Comme précédemment, on peut ainsi former un ou deux volets 215 détachables par déchirure, au moyen d'une traction exercée sur la languette 211 concernée, pour accéder à l'une ou l'autre des extrémités de l'accessoire ou de chaque accessoire allongé 10 maintenu dans son logement étroit associé 204.

On est ainsi parvenu à réaliser une enveloppe dont le rabat complémentaire assure le logement et le maintien d'au moins un accessoire allongé, tout en générant un ou deux volets qui sont détachables grâce à une traction exercée sur une languette associée. Les multiples choix pour l'agencement et le dimensionnement des découpes génératrices de languettes permettent de s'adapter à de nombreuses situations différentes selon les besoins.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Enveloppe (100 ; 200) destinée à l'emballage d'au moins un objet, du type constitué par un manchon en matière plastique thermorétractable apte à entourer étroitement par une portion principale (101 ; 201) au moins une partie de l'objet en cas d'objet unique, ou du groupe d'objets en cas de pluralité d'objets, ledit manchon comportant en outre un rabat complémentaire (103 ; 203) s'étendant extérieurement par superposition en étant relié au niveau de ses extrémités latérales à la portion principale du manchon par deux lignes de soudure parallèles (102, 105 ; 202, 205) agencées selon des génératrices du manchon, caractérisée en ce que les deux lignes de soudure (102, 105; 202, 205) sont rapprochées de façon que le rabat complémentaire (103 ; 203) délimite avec la paroi en regard de la portion principale (101 ; 201) du manchon un logement étroit (104 ; 204) destiné à recevoir au moins un accessoire allongé (10), et le rabat complémentaire (103 ; 203) présente en outre au moins une découpe (110 ; 210) définissant le contour d'une languette de préhension (111 ; 211) dont les bords latéraux s'étendent en direction d'un bord libre supérieur ou inférieur dudit rabat, pour permettre de détacher le volet (115 ; 215) obtenu par déchirure de la portion concernée dudit rabat réalisée en tirant la languette associée (111 ; 211).

2. Enveloppe selon la revendication 1, caractérisée en ce que les bords latéraux de la ou de chaque languette de préhension (111 ; 211) se prolongent chacun par une ligne de piqûres ou analogues (114 ; 214) s'étendant sensiblement parallèlement aux lignes de soudure (102, 105; 202, 205) et jusqu'au bord libre concerné du rabat complémentaire (103 ; 203).

3. Enveloppe selon la revendication 1 ou la revendication 2, caractérisée en ce que la ou chaque découpe (110 ; 210) présente un contour incurvé, en U, ou en V.

4. Enveloppe selon l'une des revendications 1 à 3, caractérisée en ce que le rabat complémentaire (103 ; 203) présente une bande rapportée de renfort (106 ; 206) s'étendant parallèlement aux lignes de soudure (102, 105 ; 202, 205), dans laquelle est pratiquée au moins en partie la ou chaque découpe (110 , 210) définissant une languette de préhension.

5. Enveloppe selon la revendication 4, caractérisée en ce que la ou chaque découpe (110 ; 210) s'étend en totalité dans la largeur de la bande de renfort (106 ; 206).

6. Enveloppe selon la revendication 4, caractérisée en ce que la ou chaque découpe (110 ; 210) s'étend en partie dans la largeur de la bande de renfort (106 ; 206), et l'un au moins des bords latéraux de la languette associée (111 ; 211) s'étend au-delà de la largeur de ladite bande de renfort.

7. Enveloppe selon l'une des revendications 4 à 6, caractérisée en ce que la bande de renfort (106 ; 206) s'étend sur toute la hauteur du manchon.

8. Enveloppe selon l'une des revendications 4 à 7, caractérisée en ce que la bande de renfort (106 ; 206) est disposée contre la face interne du rabat complémentaire (103 ; 203).

9. Enveloppe selon l'une des revendications 4 à 8, caractérisée en ce que la bande de renfort (106 ; 206) est réalisée en matière plastique, à partir d'un film monoorienté selon une direction déterminée, ladite bande étant obtenue de telle façon que sa direction longitudinale soit parallèle à cette direction déterminée.

10. Enveloppe selon l'une des revendications 1 à 9, caractérisée en ce que le rabat complémentaire (103; 203) présente deux découpes (110 ; 210) pour permettre de détacher un volet supérieur et un volet inférieur, lesdites découpes délimitant entre elles une portion centrale dudit rabat qui sert à maintenir de façon amovible l'accessoire allongé (10).

11. Enveloppe selon l'une des revendications 1 à 10, équipée de son ou ses accessoires allongés (10) reçus dans le logement étroit associé (104), caractérisée en ce que le rabat complémentaire (103) présente une découpe supplémentaire (118) s'étendant selon une direction circonférentielle du manchon, ladite découpe étant disposée à une distance prédéterminée du bord libre concerné dudit rabat entre ledit bord libre et la découpe (110) définissant une languette de préhension, et le ou les accessoires allongés (10) sont également tronçonnés en regard de cette découpe supplémentaire (118) de façon que l'extrémité coupée dudit ou desdits accessoires soit enlevée lorsque le volet correspondant (115) est détaché.

12. Enveloppe selon les revendications 2 et 11, caractérisée en ce que la découpe supplémentaire (118) s'étend entre les deux lignes de piqûres ou analogues (114), de préférence sans aller jusqu'à celles-ci.

13. Enveloppe selon l'une des revendications 1 à 12, équipée de son ou ses accessoires allongés (10) reçus dans le logement étroit associé (104 ; 204), et dont le ou les volets correspondants (115) sont détachés.

## Claims

1. An envelope (100; 200) for wrapping at least one article, the envelope being of the type constituted by a sleeve of heat-shrink plastics material having a main portion (101; 201) suitable for closely surrounding at least a portion of the article, if there is one article, or of the group of articles if there is a plurality of articles, said sleeve further comprising an additional flap (103; 203) extending externally by superposition and being connected via its ends to the main portion of the sleeve via two parallel lines of heat sealing (102, 105; 202, 205) extending along two generator lines of the sleeve, the envelope being characterized in that the two lines of heat sealing (102, 105; 202, 205) are close together so that the additional flap (103; 203) co-operates with the facing wall of the main portion (101; 201) of the sleeve to define a narrow housing (104; 204) designed to receive at least one elongate accessory (10), and the additional flap (103; 203) also has at least one cut (110; 210) defining the outline of a pull tab (111; 211) whose side edges extend towards a top or bottom free edge of said flap, to make it possible to tear off the tongue (115; 215) that is obtained by tearing the correspond portion of the flap by pulling on the associated pull tab (111; 211).

2. An envelope according to claim 1, characterized in that the side edges of the or each pull tab (111; 211) are each extended by a respective line of perforations or the like (114; 214) extending substantially parallel to the lines of heat sealing (102, 105; 202, 205) as far as the corresponding free edge of the additional flap (103; 203).

3. An envelope according to claim 1 or 2, characterized in that each cut (110; 210) has a U-shaped or V-shaped curved outline.

4. An envelope according to any one of claims 1 to 3, characterized in that the additional flap (103; 203) has an add-on reinforcing strip (106; 206) extending parallel to the lines of heat sealing (102, 105; 202, 205), in which at least a portion of the or each cut (110, 210) defining a pull tab is formed.

5. An envelope according to claim 4, characterized in that the entire length of the or each cut (110; 210) extends within the width of the reinforcing strip (106; 206).

6. An envelope according to claim 4, characterized in that a portion of the or each cut (110; 210) extends within the width of the reinforcing strip (106; 206), and at least one of the side edges of the associated pull tab (111; 211) extends outside the width of said reinforcing strip.

7. An envelope according to any one of claims 4 to 6, characterized in that the reinforcing strip (106; 206) extends over the full height of the sleeve.

8. An envelope according to any one of claims 4 to 7, characterized in that the reinforcing strip (106; 206) is placed against the inside face of the additional flap (103; 203).

9. An envelope according to any one of claims 4 to 8, characterized in that the reinforcing strip (106; 206) is made of plastics material using a monooriented film that is oriented in a determined direction, said strip being obtained in such a manner that its longitudinal direction is parallel to said determined direction.

10. An envelope according to any one of claims 1 to 9, characterized in that the additional flap (103; 203) has two cuts (110; 210) to enable a top tongue and a bottom tongue to be detached, said cuts leaving between them a central portion of said flap which serves to hold the elongate accessory (10) in removable manner.

11. An envelope according to any one of claims 1 to 10, fitted with its elongate accessory(ies) (10) received in the associated narrow housing (104), the envelope being characterized in that the additional flap (103) has an additional cut (118) extending in the circumferential direction of the sleeve, said cut being disposed at a predetermined distance from the corresponding free edge of said flap between said free edge and the cut (110) defining a pull tab, and the elongate accessory(ies) (10) are also cut in register with said additional cut (118) so that the cut-off end of said accessory(ies) is/are removed when the corresponding tongue (115) is detached.

12. An envelope according to claims 2 and 11, characterized in that the additional cut (118) extends between the two lines of perforations or the like (114), preferably without going all the way to them.

13. An envelope according to any one of claims 1 to 12, fitted with its elongate accessory(ies) (10) received in the associated narrow housing (104; 204), with the corresponding tongues (115) being detached therefrom.

## Patentansprüche

1. Umhüllung (100; 200) zum Verpacken mindestens eines Objektes, wobei die Umhüllung der Art ist, die aus einer wärmeschrumpfenden Kunststoffhülle besteht, die geeignet ist, mit einem Hauptabschnitt (101; 201) mindestens einen Teil des Objektes im Falle eines einzigen Objektes oder der Gruppe von Objekten im Falle mehrerer Objekte eng zu umhüllen, wobei die Hülle ferner eine ergänzende Klappe (103; 203) hat, die sich außen herum, die Hülle überlappend erstreckt und über zwei parallele Schweißlinien (102, 105; 202, 205) in Höhe ihrer seitlichen Enden mit dem Hauptabschnitt der Hülle verbunden ist, wobei die Schweißlinien entlang Mantellinien der Hülle angeordnet sind, dadurch **gekennzeichnet**, daß die beiden Schweißlinien (102, 105; 202, 205) so nebeneinandergesetzt sind, daß die ergänzende Klappe (103; 203) mit der gegenüberliegenden Wand des Hauptabschnittes (101; 201) der Hülle eine schmale Aufnahme (104; 204) zum Aufnehmen mindestens eines länglichen Zubehörteils (10) abgrenzt, und die ergänzende Klappe (103; 203) ferner mindestens einen Einschnitt (110; 210) aufweist, der die Kontur einer Greiflasche (111; 211) bildet, deren seitliche Ränder sich in Richtung auf einen oberen oder unteren freien Rand dieser Klappe erstrecken, um ein Entfernen des erhaltenen Abschnittes (115; 215) durch Abreißen des betroffenen Teiles der Klappe zu ermöglichen, indem man an der dazugehörigen Lasche (111; 211) zieht.

2. Umhüllung nach Anspruch 1, dadurch **gekennzeichnet**, daß die seitlichen Ränder der oder jeder Greiflasche (111; 211) sich jeweils in einer Reißlinie oder dergleichen (114; 214) fortsetzen, die sich im wesentlichen parallel zu den Schweißlinien (102, 105; 202, 205) und bis zum betroffenen freien Rand der ergänzenden Klappe (103; 203) erstrecken.

3. Umhüllung nach Anspruch 1 oder Anspruch 2, dadurch **gekennzeichnet**, daß der oder jeder Einschnitt (110; 210) eine gebogene Kontur in Form eines U oder eines V aufweist.

4. Umhüllung nach einem der Ansprüche 1 bis 3, dadurch **gekennzeichnet**, daß die ergänzende Klappe (103; 203) ein aufgesetztes Verstärkungsband (106; 206) hat, das sich parallel zu den Schweißlinien (102, 105; 202, 205) erstreckt und in dem zumindest teilweise der oder jeder eine Greiflasche bildende Einschnitt (110; 210) ausgebildet ist.

5. Umhüllung nach Anspruch 4, dadurch **gekennzeichnet**, daß der oder jeder Einschnitt (110; 210) sich vollkommen über die Breite des Verstärkungsbandes (106; 206) erstreckt.

6. Umhüllung nach Anspruch 4, dadurch **gekennzeichnet**, daß der oder jeder Einschnitt (110; 210) sich teilweise über die Breite des Verstärkungsbandes (106; 206) erstreckt und daß sich mindestens einer der seitlichen Ränder der dazugehörigen Lasche (111; 211) über die Breite des Verstärkungsbandes hinaus erstreckt.

7. Umhüllung nach einem der Ansprüche 4 bis 6, dadurch **gekennzeichnet**, daß sich das Verstärkungsband (106; 206) über die gesamte Höhe der Hülle erstreckt.

8. Umhüllung nach einem der Ansprüche 4 bis 7, dadurch **gekennzeichnet**, daß das Verstärkungsband (106; 206) an der Innenseite der ergänzenden Klappe (103; 203) angebracht ist.

9. Umhüllung nach einem der Ansprüche 4 bis 8, dadurch **gekennzeichnet**, daß das Verstärkungsband (106; 206) aus Kunststoff hergestellt ist, mit Hilfe einer gemäß einer bestimmten Richtung monoaxial gereckten Folie, wobei das Band so hergestellt ist, daß seine Längsrichtung parallel zu dieser bestimmten Richtung ist.

10. Umhüllung nach einem der Ansprüche 1 bis 9, dadurch **gekennzeichnet**, daß die ergänzende Klappe (103; 203) zwei Einschnitte (110; 210) aufweist, um ein Abtrennen eines oberen Abschnittes und eines unteren Abschnittes zu ermöglichen, wobei die Einschnitte zwischen sich einen zentralen Teil der Klappe begrenzen, der dazu dient, das längliche Zubehörteil (10) abnehmbar zu halten.

11. Umhüllung nach einem der Ansprüche 1 bis 10, die mit ihrem oder ihren in der dazugehörigen schmalen Aufnahme (104) aufgenommenen länglichen Zubehörteilen (10) versehen ist, dadurch **gekennzeichnet**, daß die ergänzende Klappe (103) einen zusätzlichen Einschnitt (118) aufweist, der sich entlang einer Umfangsrichtung der Hülle erstreckt, wobei dieser Einschnitt mit einem vorgegebenen Abstand zum betroffenen freien Rand der Klappe zwischen dem freien Rand und dem eine Greiflasche bildenden Einschnitt (110) angeordnet ist, und daß das oder die länglichen Zubehörteile (10) im Bereich dieses zusätzlichen Einschnittes (118) ebenfalls so abgelängt sind, daß das abgeschnittene Ende dieses oder dieser Zubehörteile entfernt wird, wenn der entsprechende Abschnitt (115) abgetrennt wird.

12. Umhüllung nach den Ansprüchen 2 und 11, dadurch **gekennzeichnet,** daß sich der zusätzliche Einschnitt (118) zwischen den zwei Reißlinien oder dergleichen (114) erstreckt, vorzugsweise ohne bis an diese heranzugehen.

13. Umhüllung nach einem der Ansprüche 1 bis 12, die mit ihrem oder ihren in der dazugehörigen schmalen Aufnahme (104; 204) aufgenommenen länglichen Zubehörteilen (10) versehen ist, und von welcher der oder die entsprechenden Abschnitte (115) abgetrennt sind.
